# EUROPÄISCHE PATENTSCHRIFT

(11) **EP 2 374 947 B1**
(45) Veröffentlichungstag und Bekanntmachung des Hinweises auf die Patenterteilung: **14.05.2014**
(21) Anmeldenummer: 11401053.1
(22) Anmeldetag: 29.03.2011
(51) Int. Cl.: E03D 9/00, E03D 11/12

(54) **Sanitärmodul mit Sanitärbecken, Sanitärzelle mit dem Sanitärmodul und Verfahren zur automatischen Reinigung von Sanitärbecken**
Sanitary module mit sanitary appliances, sanitary room with the sanitary module and method of cleaning automatically the sanitary appliances
Module sanitaire avec bassins sanitaires, espace sanitaire avec module sanitaire et procédé de nettoyage automatique de bassins sanitaires

(30) Priorität: 29.03.2010 DE 102010016200
(43) Veröffentlichungstag der Anmeldung: 12.10.2011
(73) Patentinhaber: Brähmig Fluidautomation GmbH Komponenten und Systeme, 01454 Radeberg (DE)
(72) Erfinder:
(74) Vertreter: Drechsler, Gottfried

(56) Entgegenhaltungen:
- EP-A1- 1 653 017
- FR-A1- 2 618 469

## Beschreibung

Die Erfindung betrifft ein Sanitärmodul und ein Verfahren zur automatischen Reinigung der Sanitärbecken für Sanitärzellen, wie beispielsweise öffentliche Toiletten, insbesondere bei automatisch betriebenen, selbstreinigenden Toiletten, wahlweise für Festinstallation oder als Containerinstallation nach den Oberbegriffen der beiden Hauptansprüche.

Ein besonderes Problem bei üblichen öffentlichen Toiletten an verschiedensten Einsatzorten ist die Sauberkeit der Sanitärbecken. Zunehmend wird in öffentlichen Anlagen aus Sicherheits- und Hygienegründen eine zusätzliche Reinigung und meist auch eine Desinfizierung gewünscht. In der Regel ist es deshalb zwingend erforderlich solcherart Reinigung manuell durch eine Reinigungsperson durchführen zu lassen. Das kann durch Personen nicht immer an allen Orten regelmäßig erfolgen und wird deshalb bislang maximal einmal pro oder auch mehrmals pro Tag durchgeführt. Zudem ist eine oftmalige manuelle Reinigung ein nicht mehr zu vernachlässigender Kostenfaktor. Ein vollautomatischer Reinigungsprozess mit eingeschlossener Desinfizierung in geringeren Zeitabständen ist deshalb mittlerweile dringend wünschenswert Außerdem ist es erforderlich nicht nur das eigentlich benutzte Toilettenbecken, sondern zunehmend den gesamten Innenraum der betreffenden Toilette voll automatisch reinigen und desinfizieren zu können.

Es sind eine Reihe von unterschiedlichen Anordnungen und Verfahren für Sanitäranlagen mit automatisierter Reinigung von öffentlichen Toiletten bekannt. So ist aus der DE 30 27 207 C2 eine öffentliche Toilette bekannt, bei der bereits neben einer kompletten Überwachung aller Vorgänge in der Toilette auch eine automatisierte Toilettenteinigung erfolgt. Zur umfassenden Toilettenreinigung wird die Toilette dabei bereits in einen zusätzlichen extra angeordneten Reinigungsraum geschwenkt.

Bei anderen automatisch betriebenen, selbstreinigenden Toiletten zur öffentlichen Benutzung sind auch noch weitere Lösungen zum Reinigen, insbesondere von den schnell verschmutzenden Toilettenbecken bekannt. So ist in der DE 102 21 291 A1 ein Toilettenbecken beschrieben, bei dem auf dem aufliegenden brillenartigen Toilettensitz, d. h. auf der Sitzfläche, eine haubenartige Reinigungseinrichtung zum Einsatz kommt. Diese haubenartige Reinigungseinrichtung wird mit Hilfe einer zwischengeschalteten umlaufenden Dichtung, die mittels eines Druckfluids aufgebläht wird, in die eigentliche Reinigungsstellung gebracht. Mittels der haubenartigen Reinigungseinrichtung wird unmittelbar auf dem Toilettensitz eine Reinigungsflüssigkeit aufgesprüht und anschließend Luft zum Trocknen aufgebracht und dadurch eine Reinigung erzielt. Diese Lösung ist zwar sehr platzsparend, aber damit lässt sich nur die Toilettenbrille und der Innenraum eines verschmutzten Toilettenbeckens reinigen. Eine Außenreinigung des Sanitärbeckens ist hierbei nicht möglich.

Die heute üblichen Hygienestandards erfordern aber eine Reinigung sowohl der Toilettenbrille und des Innenraums des Toilettenbeckens als auch der äußeren Hülle des gesamten Toilettenbeckens bzw. eines anderen Sanitärbeckens. Deshalb wurden Lösungen entwickelt, die mit zwei verschwenkbaren Toilettenbecken arbeiten. In der Regel wird dabei das jeweils zu reinigende Toilettenbecken einschließlich der darauf montierten Toilettenbrille in einen gesonderten Reinigungsraum geschwenkt, wo eine intensiver Reinigung, z. B. auch mit Hochdruck erfolgen kann. Je nach Ausführung können die Reinigungsräume seitlich, hinter oder unter dem Toilettenhauptraum angeordnet sein. Solch eine Lösung ist zum Beispiel in der DE 10 2006 004 055 A1 beschrieben, wobei die Toilette aus dem Sanitärraum in einen gesonderten Reinigungsraum geschwenkt wird und die beiden Räume durch eine Trennwand getrennt sind. Dabei wird die Toilette um eine horizontale Achse durch eine in der Trennwand vorgesehene separate Öffnung hindurch von der Betriebsstellung im Sanitärraum in eine Reinigungsstellung im Reinigungsraum geschwenkt.

Aus der EP 0199 682 A1 ist eine konstruktiv sehr aufwendige, sich automatisch reinigende Toilettenanlage bekannt, bei der neben dem Toilettenbecken auch die Rückwand an der das Toilettenbecken befestigt ist, mit in den Reinigungsraum verschwenkt und anschließend gereinigt wird. Hierbei sind zwei Toilettenbecken praktisch spiegelbildlich angeordnet. Allerdings lässt sich hierbei ebenfalls nicht der Außenfläche des Toilettenbeckens automatisch reinigen.

Des Weiteren ist in der DE 44 27 735 A1 eine Sanitärzelle mit automatischer Reinigungsvorrichtung für einen Toilettenraum beschrieben, bei der der gesamte Benutzerraum, d. h. sowohl das Toilettenbecken mit Toilettenbrille als auch der Fußboden und die Wände des Toilettenraumes mittels eines schwenkbaren und verfahrbaren Reinigungsbügels gereinigt werden können. Diese technische Lösung ist nur für kleine Toilettenanlagen ohne zusätzliche Sanitärgeräte wie z. B. ein Waschbecken, Seifenspender usw. geeignet. Diese Sanitärzelle mit Gesamtreinigungseinrichtung entspricht zudem nur bedingt den heutigen Sicherheitsanforderungen. Zur Personenüberwachung ist lediglich eine Sicherheitsmatte auf dem Fußboden und vermutlich eine einfache Raumüberwachung mittels Bewegungsmelder angeordnet. Ruhende Gegenstände, z. B. insbesondere ein auf dem Toilettenbecken abgestellter Gegenstand, können bei derart geringer Raumüberwachung nicht lokalisiert werden. Diese würden bei einem automatisch einsetzenden Reinigungsprozess beschädigt oder mittels des Reinigungsbügels über den sich nach unten öffnenden Fußboden in die Anlage gelangen und die Reinigungsvorrichtung zu mindestens außer Betriebsetzen, wenn nicht sogar dauerhaft beschädigen können.

Eine andere Lösung zur Reinigung von Toilettenbecken wird in der DE 10 2005 047 017 vorgeschlagen, bei der zwei Toilettenbecken zur Reinigung horizontal vom Betriebsraum in einen separaten Reinigungsraum verfahren werden können. Ein Toilettenbecken befindet sich dabei jeweils in dem Nutzungsraum, während das andere hinter einer flüssigkeitsdichten Trennwand in einer Reinigungsposition befindet. Dieses Toilettenreinigungssystem bedarf allerdings einen sehr großen Platzbedarf und ist konstruktiv aufwendig.

In der DE 10 2006 004 508 A1 wird eine andere Sanitäranlage mit einem Fußbodenreinigungssystem beschrieben, bei dem der Fußboden automatisch gereinigt werden soll, indem das Reinigungssystem (Bürstenreinigungssystem), welches mittels eines Reinigungsträgers, der verfahren wird, in Eingriff gebracht wird und der Fußboden zueinander eine Relativbewegung ausführen soll. Dieses System, dessen Anordnung zwangsläufig funktional bedingt ist, ist konstruktiv relativ aufwendig und bedarf eines erheblichen Platzbedarfes und einer umfangreichen Installation um eine Reinigung des gesamten Fußbodens durchführen zu können.

Aus der FR 2 618 469 A1 ist ein Sanitärmodul bekannt, bei dem ein Waschbecken aus einer Nutzungsposition um ca. 90° in eine Reinigungsposition geschwenkt werden kann. Allerdings kann während der Reinigung kein weiteres Sanitärbecken benutzt werden.
Eine gleichartige technische Lösung allerdings mit einem Toilettenbecken welches um 90° geschwenkt werden kann ist in der EP 1 653 017 A1 beschrieben. Auch hier wird nur ein einziges Sanitärbecken nach oben geschwenkt.

Aufgabe der Erfindung ist es, ein neuartiges Sanitärmodul und ein neues Verfahren zur automatischen Reinigung von Sanitärbecken für Sanitärzellen zu schaffen, welches den mittlerweile erhöhten Sicherheitsanforderungen im öffentlichen Raum entsprechend, einen sehr hohen Reinigungs- und zudem Hygienestandard gewährleistet und außerdem konstruktiv sehr kompakt bauend, platzsparend, leicht transportierbar und universell einbaubar ausgebildet ist.

Die Aufgabe wird erfindungsgemäß durch die Merkmale der beiden Hauptansprüche gelöst. Weitere zweckmäßige Ausgestaltungen der Erfindung sind Gegenstand der weiteren rückbezügliehen Unteransprüche. Am erfindungsgemäßen Sanitärmodul 1 für Sanitärzellen sind zwei oder mehrere Sanitärbecken an einem Trennelement 2 angeordnet. Das Sanitärmodul 1 besitzt eine automatische Reinigungseinrichtung 10 mit entsprechenden Wasser-, Abwasser- und Energieanschlüssen und -führungen, wobei diese in einem abgetrennten Reinigungsraum 11 einschließlich einer Steuerungs- und Überwachungselektronik angeordnet sind. Des Weiteren ist das Sanitärmodul mit mindestens einer Absaugeinrichtung 12 und/oder einem konventionellen Abwasseranschluss und einem Antrieb 13 versehen und wird wie üblich auf einem Fußboden 20 einer Sanitärzelle aufgestellt.

Im Gegensatz zu den bisher aus dem Stand der Technik bekannten Sanitärmodulen ist ein neuartiges abschwenkbares oder aufrollbares oder verfahrbares oder aufklappbares Wandelement 15 an einem Modulrahmen 3 angeordnet. Hinter dem Wandelement 15 ist eine Durchgangsöffnung im Modulrahmen 3 freigelassen. Hinter diesem Wandelement 15 wird oberhalb des Sanitärbeckens ein verschließbarer Durchgang geschaffen, durch den das bzw. die darunter an einem Trennelement 2 angeordneten Sanitärbecken geschwenkt werden können. An einem Trennelement 2 sind entweder ein, zwei oder mehr Sanitärbecken befestigt. Ebenfalls können in einem Sanitärmodul auch mehrere Sanitärbecken nebeneinander angeordnet sein. Mittels der erfindungsgemäß vertikal verfahrbaren und geführten Trennelemente 2 können die daran befestigten Sanitärbecken in völlig neuartiger Weise innerhalb des zur Verfüegung stehenden Bauraumes des Modulrahmens 3 mittels eines höhenverfahrbaren Trennelements 2 in dem Modulrahmen 3 drehsymmetrisch oder kurvensymmetrisch geschwenkt werden. Dazu ist jedes der höhenverfahrbaren Trennelemente 2 drehbar um eine horizontale Achse oder auf einer Kurvenbahn schwenkbar im Modulrahmen 3 gelagert und geführt. Beim erfindungsgemäßen Verfahren zur automatischen Reinigung von Sanitärbecken für Sanitärzellen in einem abgetrennten Reinigungsraum 11 eines Sanitärmoduls mittels eines Reinigungsfluides oder Reinigungsdampfes, werden ein, zwei oder mehrere an höhenverfahrbaren Trennelementen 2 angeordnete Sanitärbecken aus einer unteren Nutzungsposition 7 nach oben in eine Schwenkposition 8 verfahren. Diese werden dann in einer Schwenkposition 9 um einen Winkel von 90 bis 180 Grad geschwenkt und anschließend wieder nach unten in die Nutzungsposition 7oder in die Reinigungsposition 9 verfahren, wobei das im Reinigungsraum 11 befindliche Sanitärbecken automatisch gereinigt wird.

Ist zum Beispiel nur ein einziges Sanitärbecken 4 am höhenverfahrbaren Trennelement 2 angeordnet, wird das Sanitärbecken 4 aus der Nutzungsposition 7 nach oben verfahren, indem das höneverfahrbare Trennelement 2, welches im Modulrahmen 3 seitlich geführt ist, nach oben in eine Schwenkposition 8 bewegt wird. Anschließend wird das Sanitärbecken 4 durch das geöffnete Wandelement 15 mittels des Trennelements 2 um eine Symmetrieachse oder auf einer Kurvenbahn geschwenkt. Es befindet sich nun im Reinigungsraum 11. Das Sanitärbecken 4 wird nun nach unten verfahren, indem das Trennelement 2 nach unten im Modulrahmen 3 bewegt wird. Dann verschließt das Wandelement 15 den Durchgang wieder, so dass der Reinigungsraum abgetrennt ist. Bevorzugt dichtet das Wandelement 15 und das höhenverfahrbare Trennelement 2 den Reinigungsraum 11 nicht nur flüssigkeits- sondern auch geruchsdicht vom Sanitärraum ab. Nachdem sich nunmehr das Sanitärbecken 4 in der Reinigungsposition 9 befindet, kann es sowohl innen als auch außen umfassend automatisch mittels der Reinigungseinrichtung 6 gereinigt werden. Dann erfolgt der umgekehrte Vorgang und das gereinigte Sanitärbecken 4 wird wieder in die Nutzungsposition 7 bewegt. Danach steht es wieder zur erneuten Benutzung in der Nutzugsposition 7 bereit.

Sinnvollerweise sind allerdings am höhenverfahrbaren Trennelement 2 drehsymmetrisch gleichzeitig zwei Sanitärbecken 4 und 5 angeordnet. Damit befindet sich immer jeweils ein Sanitärbecken 4 in Nutzungsposition 7, während sich das andere Sanitärbecken 5 gerade in der Reinigungsposition 9 befindet. Ist das Sanitärbecken 4, das sich in der Nutzungsposition 7 befindet verschmutzt, wird das Wandelement 15 so weit bewegt, dass sich der Durchgang zwischen dem Sanitärraum und dem abgetrennten Reinigungsraum 11 öffnet. Nunmehr wird das höhenverfahrbare Trennelement 2, welches im Modulrahmen höhenverfahrbar seitlich geführt ist, so weit nach oben verfahren, dass die beiden Sanitärbecken 4 und 5 mittels des höhenverfahrbaren Trennelements 2 um eine horizontale Drehachse oder auf einer Kurvenführung um eine Kurvenbahn geschwenkt werden können, ohne zum Beispiel den Fußboden oder die Decke des Sanitärraumes zu berühren. Nachdem das Schwenken in der sich oben befindenden Schwenkposition 8 erfolgt ist, wird das Trennelement 2 wieder so weit nach unten bewegt, dass sich nun das Sanitärbecken 4 in Reinigungsposition 9 und das Sanitärbecken 5 in der Nutzungsposition 7 befindet. Danach wird der Durchgang wieder mittels des Wandelements 15 geschlossen. Jetzt kann das Sanitärbecken 4 im abgetrenntem Reinigungsraum 11 mittels der Reinigungseinrichtung automatisch gereinigt werden ohne dass der Sanitärraum in Mitleidenschaft gezogen wird.

Anstelle zweier gegenüberliegender Sanitärbecken können in einem entsprechend breiter ausgebildeten Sanitärmodul mit breiteren höhenverfahrbaren Trennelement (2) auch mehrere gleiche oder unterschiedliche Sanitärbecken nebeneinander (beispielsweise zwei drei oder auch mehr Urinale) an einem Trennelement 2 befestigt werden. Realisierbar sind hier zum Beispiel die Anordnungen von einem Toilettenbecken neben einem Bidet und/oder einem Handwaschbecken oder auch die Mehrfachnebeneinanderanordnung von Urinalen oder Waschbecken in einer Reihe. Bei der Ausführung für Handwaschbecken kann auch gegebenenfalls auf die Höhenverfahrbarkeit verzichtet werden, welche dann allerdings komplett zusammen geschwenkt und automatisch gereinigt werden müssen. Gleichfalls können auch mehrere Sanitärmodule mit gleichen oder unterschiedlichen Sanitärbecken nebeneinander in einer Reihenanordnung installiert werden. Diese Mehrfachanordnungen der Sanitärbecken bzw. von Sanitärmodulen können sich dann die Wasser-, Abwasser- und Energieanschlüsse und -führungen, die Steuerungs- und Überwachungselektronik, die Absaugeinrichtung (12) und/oder den konventionellen Abwasseranschluss und den Wärmetauscher 18 teilen aber dennoch einzeln, unabhängig voneinander betrieben werden.

Der wesentliche Vorteil dieses neuartigen Sanitärmoduls und des erfindungsgemäßen Verfahrens zur automatischen Reinigung der Sanitärbecken für Sanitärzellen besteht darin, das damit ein Schwenken des bzw. der Sanitärbecken (s) auf sehr kleinem Raum ermöglicht wird. Erstmals kann ein Sanitärmodul mit vollautomatischer Reinigung geschaffen werden, welches als komplettes Modul industriell vorgefertigt werden kann und vor Ort im Sanitärraum nur durch Anschluss an Elektroenergie, Wasserzuführung und Abwasseranschluss in Betrieb zu setzen ist. Es kann sogar so kleinbauend hergestellt werden, das es zum Beispiel als verfahrbares, leicht transportables Sanitärmodul in Fertigbauweise sogar durch genormte Türöffnungen transportiert und eingebaut und mit wenigen Handgriffen im zur Verfügung stehenden Sanitärraum installiert werden kann, ohne das der am Sanitärraum bauliche Veränderungen erforderlich sind.

In einer bevorzugten konstruktiv einfacheren und optimierten Ausführung des erfindungsgemäßen Sanitärmoduls 1 mit Sanitärbecken für Sanitärzellen sind zwei Sanitärbecken 4, 5 mittels des höhenverfahrbaren Trennelements 2 in einem Modulrahmen 3 drehsymmetrisch angeordnet, wobei das höhenverfahrbare Trennelement 2 um 180 Grad drehbar um eine horizontale Achse im Modulrahmen 3 gelagert ist, so dass ein Sanitärbecken 4 in einer bestimmten Nutzungsposition 7 und ein Sanitärbecken 5 in einer definierten Reinigungsposition 9 arretierbar angeordnet sind.

Das erfindungsgemäße Sanitärmodul 1 mit Sanitärbecken für Sanitärzellen ist auch so ausführbar, dass die drehsymmetrisch angeordneten Sanitärbecken 4, 5 als zwei gegenüber angeordnete und befestigte Toilettenbecken, oder als zwei gegenüber liegend angeordnete Bidets, oder als zwei Urinale oder auch als zwei Waschbecken ausgebildet sind. Gleichfalls ist es möglich, dass ein Toilettenbecken und ein Bidet, oder ein Toilettenbecken und ein Urinal, oder ein Toilettenbecken und ein Waschbecken, oder ein Bidet und ein Urinal, oder ein Bidet und ein Waschbecken, oder ein Urinal und ein Waschbecken als Sanitärbecken am höhenverfahrbaren Trennelement 2 befestigt sind. Damit ist eine den jeweiligen Einsatzfall angepasste beliebige Kombination von Sanitärbecken ausführbar.

Als eine weitere vorteilhafte Ausführung des Sanitärmoduls 1 mit Sanitärbecken für Sanitärzellen kann am oder im Wandelement 15 oder im Trennelement 2 auch ein zusätzlich aufklappbarer oder ausfahrbarer Wickeltisch angeordnet sein, beispielsweise als Gegenstück zu einem Handwaschbecken. Damit lässt sich das universell einsetzbare Sanitärmodul durch den Nutzer so gestalten, dass der Sanitärraum des Weiteren auch zur Versorgung von Kleinkindern nutzbar ist, ohne wie bislang üblich einen gesonderten Raum als Wickelraum dafür vorhalten zu müssen.

Bei einem konstruktiv aufwändigerem breiter ausgeführten Sanitärmodul 1 mit Sanitärbecken für Sanitärzellen können die drehsymmetrisch oder kurvensymmetrisch angeordneten Sanitärbecken 4, 5 auch mehrfach nebeneinander in einem Sanitärraum in einer anderen Bauweise angeordnet sein. Das höhenverfahrbare Trennelement 2 ist dann vorteilhaft wahlweise geteilt oder mehrfach einzeln nebeneinander gelagert und ausgeführt, d. h. pro Trennelementteil bzw. pro einzelnes Trennelement 2 sind jeweils nur ein oder gegenüberliegend zwei Sanitärbecken angeordnet, welche dann bevorzug auch einzeln unabhängig voneinander schwenkbar ausgebildet sind. Damit lassen sich die einzelnen nebeneinander angeordneten Sanitärbecken oder Sanitärbeckenkombinationen je nach Verschmutzungsgrad oder auf Wunsch des Nutzers individuell reinigen.

Um eine komplette automatische Reinigung erzielen zu können, ist beim erfindungsgemäßen Sanitärmodul 1 mit Sanitärbecken für Sanitärzellen der Fußboden 20 der Sanitärzelle bevorzugt aus dielenartigen Einzelelementen oder aus einem Endlosband aufgebaut, welche verfahrbar und/oder rollbar und/oder aufwickelbar ausgebildet sind. Dieser Fußboden 20 ist als zusätzliches Anbauteil oder Installationsteil an das Sanitärmodul 1 ausgeführt und kann sowohl durch den Antrieb 13 des Sanitärmoduls angetrieben werden oder kann auch einen extra Antrieb besitzen.

Sinnvollerweise ist im vorliegenden Fall am Sanitärmodul 1 mit Sanitärbecken für Sanitärzelle im Bereich des Fußbodens 20 unmittelbar über den dielenartigen Einzelelementen zwischen dem Modulrahmen 3 und dem Fußboden 20 ein Abstreifer in der Art eines elastischen Querbalkens angeordnet. Unter dem elastischen Querbalken ist ein Sammelbehälter angeordnet, in dem Abfall und Schmutz aufgefangen werden können. Damit kann eine vollautomatische Reinigung aller leicht verschmutzenden Teile sichergestellt werden.

Des Weiteren ist es auch möglich, dass beim Sanitärmodul 1 mit Sanitärbecken für Sanitärzellen das höhenverfahrbare Trennelement 2 flächig geteilt ausgeführt ist. Dabei ist diese Teilung des höhenverfahrbaren Trennelements 2 so ausgeführt, dass praktisch eine Art Vorderwand, welche sich im Sanitärrum befindet und eine Art Hinterwand, welche sich im abgetrenntem Reinigungsraum 11 befindet entsteht. Diese so ausgebildeten Trennelementteile sind einzeln und unabhängig voneinander vertikal verfahrbar und/oder schwenkbar ausgebildet. Dies ist zwar konstruktiv aufwändiger, verbessert aber die Dichtigkeit und die Geräuschdämmung der Konstruktion und kann für bestimmte Nutzungsvarianten, d. h. bei unterschiedlich Art der angeordneten Sanitärbecken von erheblichem Vorteil für den Dauerbetrieb und die Zuverlässigkeit bei den zwangsläufig verschiedenartigen Reinigungsprogrammen der unterschiedlichen Sanitärbecken sein. Damit sind bei zwei angeordneten Sanitärbecken diese unabhängig voneinander in der Höhe verfahrbar und einstellbar. Dabei kann das Sanitärbecken, dass sich in der Nutzungsposition 7 befindet bei Bedarf an eine vom Nutzrer frei wählbaren Abstand zum Fußboden eingestellt werden, während das andere auf der Gegenseite in definierter Reinigungsposition 9 gereinigt wird. Damit verbessert sich die Benutzung auch für körperlich beeinträchtigte oder von der durchschnittlichen Körpergröße her stark abweichende Menschen.

Zusätzlich kann das erfindungsgemäße Sanitärmodul 1 mit Sanitärbecken für Sanitärzellen mit flächig geteilten höhenverfahrbaren Trennelement 2 auch so weitergebildet werden, dass die beiden Trennelementteile einzeln um eine Mittelachse rotierbar ausgebildet sind. Dies hat den Vorteil, dass zum Beispiel das Sanitärbecken, welches sich gerade im abgetrennten Reinigungsraum 11 in der Reinigungsgosition 9 befindet, um eine Mittelachse (diese steht senkrecht auf dem Trennelement 2) rotieren kann. Dies bewirkt, dass damit mit nur einer einzigen Reinigungseinrichtung 6 sowohl außen als auch innen eine vollständige automatische Reinigung erzielt wird.

Das erfindungsgemäße Verfahren zur automatischen Reinigung von Sanitärbecken funktioniert hevorzugt so, dass am höhenverfahrharen Trennelement 2 zwei drehsymmetrisch angeordnete Sanitärbecken 4 und 5 angeordnet sind, diese dann aus einer Nutzungsposition 7 bzw. Reinigungsposition 9 nach oben in eine Schwenkposition 8 verfahren werden, in einer Schwenkposition 9 um einen Winkel von bis zu 180 Grad geschwenkt werden und wieder nach unten in die Nutzungsposition 7 bzw. Reinigungsposition 9 verfahren werden. Dabei wird das sich nunmehr im abgetrenntem Reinigungsraum 11 befindliche Sanitärbecken 4 in einem Reinigungsprogramm mittels der Reinigungseinrichtung 6 automatisch gereinigt. Die beiden Sanitärbecken 4 und 5 werden also immer wechselweise mittels des erfindungsgemäßen Verfahrens von der Nutzungsposition 7 in die Reinigungsposition 9 bzw. umgekehrt geschwenkt. Dabei sind als eigentliche Schwenkbewegung sowohl die Variante, dass nur um bis zu 180 Grad geschwenkt wird und anschließend wieder ein Rückschwenken in andere Richtung erfolgt, als auch die Verfahrensvariante, dass nach dem ersten Schwenken um ca. 180 Grad nach dem Reinigen ein Weiterschwenken in die gleiche Richtung (d. h. die Sanitärbecken werden in einem Vollkreis bewegt) ausführbar. Mit Hilfe dieses neuen Verfahrens wird es möglich einen sehr kleinen kompakten Bauraum für ein komplettes Sanitärmodul zu schaffen, so dass das komplette Sanitärmodul sogar als ein einziges fertig installiertes Modul auch in kleinste Sanitärräume eingebaut werden kann.

In einer besonderen Ausbildung des erfindungsgemäßen Verfahrens zur automatischen Reinigung von Sanitärbecken für Sanitärzellen erfolgt die Steuerung beim Sanitärmodul 1 so, dass die Sitzfläche 21 eines Sanitärbeckens 4 in Nutzungsposition 7 vor oder während des nach oben Verfahrens durch ein abschwenkbares oder aufrollbares oder verfahrbares oder aufklappbares Wandelement 15 abgestreift wird. Somit ist gewährleistet, dass zum Beispiel auf der Sitzfläche abgestellte und vergessene Fremdkörper, wie z. B. eine Tasche nicht während des Schwenkvorganges in den Reinigungsraum gelangen kann und damit zu Störungen des Betriebsablaufes führen kann, bzw. die Tasche nicht während der Durchführung des Reinigungsprogramms durchnässt oder anderweitig beschädigt wird.

Das Verfahren zur automatischen Reinigung von Sanitärbecken für Sanitärzellen ist auch so qualifizierbar, dass im abgetrennten Reinigungsraum 11 der Raum unterhalb des zu reinigenden Sanitärbeckens 5 auf Fremdkörper mittels Sensortechnik überwacht wird, bevor ein Reinigungsprogramm zur Reinigung des Toilettenbeckens gestartet wird. Befindet sich irgend ein Fremdkörper im abgetrenntem Reinigungsraum 11 wird das Reinigungsprogramm nicht gestartet und es ergeht eine Fehlermeldung, so dass die Störung schnell behoben werden kann.

In einer Fortführung dieser speziellen Verfahrensausbildung zur automatischen Reinigung von Sanitärbecken für Sanitärzellen ist es sinnvoll, wenn ein automatischer Greifer die mittels Überwachungssensortechnik im abgetrenntem Reinigungsraum 11 erkannten Fremdkörper automatisch greift und in eine Bevorratungsbox evakuiert, bevor das automatische Reinigungsprogramm gestartet wird. Damit wird eine Beschädigung dieser Fremdkörper, wie z. B. insbesondere Taschen, Beutel oder Päckchen zuverlässig vermieden.

Beim Verfahren zur automatischen Reinigung von Sanitärbecken für Sanitärzellen ist es vorteilhaft, wenn die automatische Reinigung der Sanitärbecken im abgetrenntem Reinigungsraum 11 innen und außen mittels fester und/oder ausfahrbaren Reinigungsdüsen und/oder Bürstenonordnungen, welche translatorisch oder rotatorisch bewegbar ausgebildet sind, durchgeführt wird.

Zusätzlich ist es beim Verfahren zur automatischen Reinigung von Sanitärbecken for Sanitärzellen möglich die Nutzungshöhe des sich jeweils in Nutzungsposition 7 befindlichen Sanitärbeckens 4 einzustellen. Dies kann erfolgen indem das höhenverfahrbare Trennelement 2 stufig oder stufenlos in unterschiedlichem Abstand zum Fußboden einstellbar ausgebildet und arretierbar ist. So ist es möglich, wenn es sich beim Sanitärbecken 1 zum Beispiel um ein Toilettenbecken handelt, individuell die Sitzhöhe der jeweiligen Körpergröße des Nutzers anzupassen.

Von erheblichem Vorteil ist es beim erfindungsgemäßen Verfahren zur automatischen Reinigung von Sanitärbecken für Sanitärzellen, wenn die Höhenverfahrbarkeit gleichzeitig zum Andocken und Abdichten an die Wasserversorgung und an die Absaugeinrichtung 12 oder an einen konventionellen Abwasseranschluss benutzt wird. Dies erfolgt mittels geeigneter Anschlussstutzen unter Einbeziehung von speziell ausgebildeten Dichtungen.

Die Erfindung soll nachstehend an Hand der Figuren 1 bis 5 in einem Ausführumgsbeispiel näher erläutert werden.
Figur 1 zeigt eine Schrägdarstellung und eine Schnittdarstellung mit zwei Sanitärbecken in der Nutzungsposition 7
Figur 2 zeigt eine Schrägdarstellung und eine Schnittdarstellung mit zwei Sanitärbecken beim Verfahren nach oben
Figur 3 zeigt eine Schrägdarstellung und eine Schnittdarstellung mit zwei Sanitärbecken während eines Schwenkvorganges
Figur 4 zeigt eine Schrägdarstellung und eine Schnittdarstellung mit zwei Sanitärbecken nach dem Absenken in erneuter Nutzungsposition 7
Figur 5 zeigt je eine Seitenansicht (linke und rechte) und eine Vorderansicht mit zwei Sanitärbecken nach dem Absenken in erneuter Nutzungsposition 7

Wie aus den Figuren eins bis fünf ersichtlich, entsteht mittels des neuartigen Sanitärmoduls und unter der Nutzung des neuartigen Verfahrens zur automatischen Reinigung von Sanitärbecken eine sehr raumsparende Ausführung des erfindungsgemäßen Sanitärmoduls 1, welches auch in raummäßig sehr kleine vorhandene Sanitärzellen durch einfaches Aufstellen auf dem Fußboden 20 neu oder nachträglich eingebaut werden kann. Im Sanitärraum einer Sanitärzelle müssen als Vorraussetzung zur Installation und zum Einbau lediglich Wasser-, Abwasser- und Energieanschlüsse und -führungen vorhanden sein. Hier im Ausführungsbeispiel sind als Sanitärbecken 4 und 5 zwei Toilettenbecken drehsymmetrisch an dem höhenverfahrbaren Trennelement 2 m schwenkbar an dem Modulrahmen 3 gelagert und geführt. Der Modulrahmen 3 wird aus lediglich vier Winkelprofilen gebildet, welche mittels Flachverstrebungen zu einem stabilen Modulrahmen 3 zusammengebaut sind. Im vom Modulrahmen 3 umschlossenen kompakten Raum sind die Reinigungseinrichtung 6 zur Außenreinigung und die Reinigungseinrichtung 10 im Fußbodenbereich zur Innenreinigung des sich in der Reinigungsposition befindlichen Sanitärbeckens 5 und die Absaugeinrichtung 12 und/oder ein konventioneller Abwasseranschluss angeordnet. Der Antrieb 13 für die Höhenverfahrung und die Schwenkbewegung der Sanitärbecken 4 und 5, die Heißwasser- und /oder Dampfversorgung 17 und der Wärmetauscher 18 sind ebenfalls im Modulrahmen 3 an geeigneten Stellen fest angeordnet. Die Steuerungs- und Überwachungselektronik ist in einem gesonderten Schaltkasten (in den Figuren nicht beziffert) oberhalb des Modulrahmens 3 so befestigt, dass dieser leicht zugänglich ist. Im Inneren des Modulrahmen an zentraler Stelle ist der abgetrennte duft- und wasserdicht ausgeführte Reinigungsraum 11 angeordnet. Er wird von einer Reinigungsraumumhausung 14 umschlossen. Diese vorstehend aufgeführten Einzelelemente können aber auch an anderen Stellen, als an den aus den Figuren ersichtlichen, angeordnet, befestigt und betrieben werden. Durch die sehr kompakte Bauweise ist es möglich die horizontale und vertikale Ausrichtung und Höheneinstellung lediglich mittels an den unteren Enden des Modulrahmens 3 angeordneten vier verstellbaren Höhenjustierungen 19 vorzunehmen. Das Sanitärbecken 4 befindet sich in der Grundstellung in der Nutzungsposition 7, während das drehsymmetrisch angeordnete Sanitärbecken 5 sich in der Reinigungsposition 9 befindet, d. h. die Sitzfläche des Sanitärbeckens, hier des Toilettenbeckens zeigt nach unten. Mittels der bevorzugt zwei angeordneten Reinigungseinrichtungen 6 und 10 wird die gesamte Oberfläche innen und außen einschließlich der Sitzfläche von dem sich innerhalb der Reinigungsumhausung 14 im abgetrenntem Reinigungsraum 11 befindlichen Sanitärbeckens 5 zuverlässig vollautomatisch hygienisch gereinigt. Nach vorn, d. h. in Richtung des Nutzungsraumes der Sanitärzelle ist am Modulrahmen 3 im oberen Bereich als Sichtblende eine obere Wandverkleidung 16 angeordnet. In diese obere Wandverkleidung 16 kann sowohl eine Beleuchtungseinrichtung als auch eine Anzeigeeinrichtung zur Betriebsweise oder zur Anzeige verschiedener Daten oder Informationen integriert sein. Gleichfalls kann sich dahinter eine Luftreinigungseinheit zur Reinigung der Luft im Nutzungsraum der Sanitärzelle befinden. Des Weiteren ist unten im Schwenkbereich der Sanitärbecken 4 und 5 hier ein anschwenkbar ausgebildetes Wandelement 15 als Sanitärmodulabdeckung und als Sichtblende angeordnet. Die zugehörige Betätigungseinrichtung befinden sich im oberen Teil zwischen den Modulrahmen 3 (in den Zeichnungen nicht beziffert). Hier können aber auch andere Ausführungen des Wandelements, wie zum Beispiel ein seitlich aufklappbares oder geteilt seitlich aufklappbares oder aufrollbares Wandelement angeordnet werden.

Die Figur 2 zeigt eine Schrägdarstellung und eine Seitenansicht mit zwei Sanitärbecken beim verfahren der beiden drehsymmetrisch angeordneten Sanitärbecken 4 und 5 nach oben. Vor dem Beginn des Verfahrens nach oben wird das abschwenkbare Wandelement 15 nach vorn in den Nutzungsraum so weit geschwenkt, dass die Höhenbewvegung und die Schwenkbewegung der Sanitärbecken 4 und 5 barrierefrei erfolgen kann. Dazu ist das Wandelement oben drehbar gelagert. Dabei wird der im Modulrahmen 3 zwischen den beiden vorderen Rahmenteilen frei gelassene Durchgang geöffnet, so dass die beiden drehsymmetrisch angeordneten Sanitärbecken 4 und 5 eine Schwenkbewegung (Drehen um 180 Grad) ausführen können. Dann werden die beiden Sanitärbecken 4 und 5 mittels des höhenverfahrbaren Trennelements 2 nach oben bis in eine definierte Schwenkposition 8 verfahren. Die Schwenkposition 8 ist dabei abhängig von den Abmessungen der jeweils sich im Einsatz befindlichen Sanitärbecken 4 und 5. Sie kann je nach Art der Sanitärbecken beliebig eingestellt werden. Haben die beiden Sanitärbecken 4 und 5 mit dem Trennelement 2 die Schwenkposition 8 erreicht, erfolgt das Schwenken um eine horizontale Achse genau um 180 Grad, indem das Trennelement 2 einfach in seiner Lagerung um 180 Grad gedreht wird, wie aus Figur 3 ersichtlich. Durch die drehsymmetrische Befestigung, Lagerung und Führung tauschen die beiden Sanitärbecken ihre Position aus. Danach werden die beiden Sanitärbecken 4 und 5 wieder nach unten verfahren, indem das hönenverfahrbare Trennelement 2 so weit abgesenkt wird, bis es seine vorherige Ausgangsposition erreicht hat. Nunmehr befindet sich das Sanitärbecken 4 in der Reinigungsposition 9 und das andere Sanitärbecken 5 in der Nutzungsposition 7, wie in Figur 4 dargestellt. Indem die beiden Sanitärbecken 4 und 5, hier zwei drehsymmetrisch am Trennelement 2 befestigte, baugleiche Toilettenbecken genau die vorherige Position wieder anfahren, einnehmen und dann an dieser Stelle arretiert werden, wird ein flüssigkeitsdichtes Ankuppeln bzw. Andocken an die Anschlüsse für die Wasserzuführung und Abwasserabführung für das sich in Nutzungsposition 7 befindliche Sanitärbecken 4 erreicht.

Figur 5 zeigt je eine Seitenansicht (linke Seitenansicht und rechte Seitenansicht) und eine Draufsicht mit zwei Sanitärbecken nach dem Absenken in Nutzungsposition. Hier wird nochmals die besonders geringe Einbautiefe, die kompakte Bauweise und die bevorzugte Anordnung der einzelnen Teile des erfindungsgemäßen Sanitärmoduls 1 ersichtlich. Bei dem erfindungsgemäßen Verfahren zur automatischen Reinigung von Sanitärbecken für Sanitärzellen in einem abgetrennten Reinigungsraum 11 eines Sanitärmoduls mittels eines Reinigungsfluides oder Reinigungsdampfes ist es möglich innerhalb sehr kurzer Zeit und vollautomatisch ein verschmutztes Sanitärbecken 4 aus der Nutzungsposition 7 in die Reinigungsposition 9 zu verfahren. Durch dass Verfahren der wahlweise ein, zwei oder mehreren an einem höhenverfahrbaren Trennelement 2 angeordnete Sanitärbecken aus der Nutzungsposition 7 nach oben in eine Schwenkposition 8, das Schwenken in der Schwenkposition 9 um einen Winkel von 90 bis 180 Grad und das Verfahren wieder nach unten in die Nutzungsposition 7 und wobei das sich im abgetrenntem Reinigungsraum 11 befindliche Sanitärbecken 5 mittels der Reinigungseinrichtung 6 automatisch gereinigt wird, entstet eine technische Lösung die konstruktiv einfach aufgebaut ist, wenig Betätigungselemente erfordert die energetisch optimiert ist und die vor allem den heutigen sehr hohen Sicherheits- und Hygieneanforderungen im öffentlichem Raum in vollem Umfang gerecht wird. Auf Grund der äußerst reduzierten jeweils zum Einbau benötigten Raumkapazität, kann das erfindungsgemäße Sanitärmodul 1 auch anstelle bisheriger Toiletten problemlos ohne große Umbauten nachgerüstet werden, da das zudem noch leichte Fertigmodul durch genormte Türöffnungen transportierbar ist. Gleichfalls sind vor Ort nur wenig Installationsarbeiten notwendig. Das neuartige Sanitärmadul 1 ist sowohl im Bereich öffentlicher Sanitär- bzw. Toilelttenanlagen, d. h. in Klein oder Großanlagen als auch im privaten Bereich in Wohnungen und Einfamilienhäusern als Neuanlage oder als Nachrüstanlage einsetzbar.

### Bezugszeichenliste

- 1: Sanitärmodul
- 2: Trennelement
- 3: Modulrahmen
- 4: Sanitärbecken (in Nutzungsposition)
- 5: Sanitärbecken (in Reinigungsposition)
- 6: Reinigungseinrichtung
- 7: Nutzungsposition
- 8: Schwenkposition
- 9: Reinigungsposition
- 10: Reinigungseinrichtung
- 11: abgetrennter Reinigungsraum
- 12: Absaugeinrichtung
- 13: Antrieb
- 14: Reinigungsraumumhausung
- 15: Wandelement
- 16: obere Wandverkleidung
- 17: Heißwasser- und/oder Dampfversorgung
- 18: Wärmetauscher
- 19: Höhenjustierung
- 20: Fußboden der Sanitärzelle
- 21: Sitzfläche des Sanitärbeckens in Nutzungsposition

## Patentansprüche

1. Sanitärmodul (1) für Sanitärzellen zum Aufstellen auf einem Fußboden (20) bestehend aus zwei oder mehreren an einem Trennelement (2) angeordneten Sanitärbecken mit einer automatischen Reinigungseinrichtung (10) mit Wasser-, Abwasser- und Energieanschlüssen und -führungen und einem abgetrennten Reinigungsraum (11), Steuerungs- und Überwachungselektronik, mindestens einer Absaugeinrichtung (12) und/oder einem konventionellen Abwasseranschluss und einem Antrieb (13),
**dadurch gekennzeichnet,**
**dass** ein abschwenkbares oder aufrollbares oder verfahrbares oder aufklappbares Wandelement (15) an einem Modulrahmen (3) angeordnet ist,
die zwei Sanitärbecken (4, 5) oder mehrere Sanitärbecken mittels eines höhenverfahrbaren Trennelements (2) **im** Modulrahmen (3) drehsymmetrisch oder kurvensymmetrisch schwenkbar angeordnet sind,
**dass das** höhenverfahrbare Trennelement (2) drehbar um eine horizontale Achse oder auf einer Kurvenbahn schwenkbar gelagert ist.

2. Sanitärmodul (1) mit Sanitärbecken für Sanitärzellen nach Anspruch 1,
**dadurch gekennzeichnet,**
**dass** zwei Sanitärbecken(4, 5) mittels des höhenverfahrbaren Trennelements (2) in einem Modulrahmen drehsymmetrisch angeordnet sind,
wobei das höhenverfahrbare Trennelement (2) drehbar um eine horizontale Achse gelagert ist und ein Sanitärbecken (4) in einer bestimmten Nutzungsposition (7) und ein Sanitärbecken in einer Reinigungsposition (9) arretierbar angeordnet sind.

3. Sanitärmodul (1) mit Sanitärbecken für Sanitärzellen nach Anspruch 1 oder 2,
**dadurch gekennzeichnet,**
**dass** die drehsymmetrisch angeordneten Sanitärbecken (4, 5) als zwei Toilettenbecken, zwei Bidets, zwei Urinale oder zwei Waschbecken ausgebildet sind oder
**dass** ein Toilettenbecken und/oder ein Bidet und/oder ein Urinal und/oder ein Waschbecken als Sanitärbecken am Trennelement (2) befestigt sind.

4. Sanitärmodul (1) mit Sanitärbecken für Sanitärzellen nach einem der vorstehenden Ansprüche,
**dadurch gekennzeichnet,**
**dass** am oder im Wandelement (15) ein aufklappbarer oder ausfahrbarer Wickeltisch angeordnet ist.

5. Sanitärmodul (1) mit Sanitärbecken für Sanitärzellen nach einem der vorstehenden Ansprüche,
**dadurch gekennzeichnet,**
**dass** die drehsymmetrisch angeordneten Sanitärbecken (4, 5) mehrfach nebeneinander in einer Sanitärzelle an einem Trennelement (2) angeordnet sind.

6. Sanitärmodul (1) mit Sanitärbecken für Sanitärzellen nach einem der vorstehenden Ansprüche,
**dadurch gekennzeichnet,**
**dass** der Fußboden (20) der Sanitärzelle aus dielenartigen Einzelelementen oder einem Endlosband besteht, welche verfahrbar und/oder rollbar und/oder aufwickelbar ausgebildet sind.

7. Sanitärmodul (1) mit Sanitärbecken für Sanitärzellen nach Anspruch 6,
**dadurch gekennzeichnet,**
**dass** im Bereich des Fußbodens (20) unmittelbar über den dielenartigen Einzelelementen zwischen dem Modulrahmen (3) und dem Fußboden (20) ein Abstreifer in der Art eines elastischen Querbalkens angeordnet ist und unter dem elastischen Querbalken ein Sammelbehälter angeordnet ist.

8. Sanitärmodul (1) mit Sanitärbecken für Sanitärzellen nach Anspruch 1, 2 oder 3,
**dadurch gekennzeichnet,**
**dass** das höhenverfahrbare Trennelement (2) geteilt ausgeführt ist oder mehrere Trennelemente (2) nebeneinander angeordnet ist, wobei die Trennelementteile oder Trennelemente (2) einzeln, unabhängig voneinander verfahrbar und/oder schwenkbar ausgebildet sind.

9. Sanitärmodul (1) mit Sanitärbecken für Sanitärzellen nach Anspruch 8
**dadurch gekennzeichnet,**
**dass** das höhenverfahrbare Trennelement (2) flächig geteilt ausgeführt ist,
wobei die Trennelementteile einzeln unabhängig voneinander um eine Mittelachse rotierbar ausgebildet sind.

10. Verfahren zur automatischen Reinigung von Sanitärbecken für Sanitärzellen in einem abgetrennten Reinigungsraum (11) eines Sanitärmoduls mittels eines Reinigungsfluides oder Reinigungsdampfes,
**dadurch gekennzeichnet,**
**dass** zwei oder mehrere an einem höhenverfahrbaren Trennelement (2) angeordnete Sanitärbecken aus einer Nutzungsposition (7) nach oben in eine Schwenkposition (8) verfahren werden,
in einer Schwenkposition (9) um einen Winkel von 90 bis 180 Grad geschwenkt werden und wieder nach unten in die Nutzungsposition (7) verfahren werden,
wobei ein im abgetrenntem Reinigungsraum (11) befindliches Sanitärbecken (5) mittels der Reinigungseinrichtung 6 automatisch gereinigt wird.

11. Verfahren zur automatischen Reinigung von Sanitärbecken nach Anspruch 10,
**dadurch gekennzeichnet,**
**dass** zwei am höhenverfahrbaren Trennelement (2) drehsymmetrisch angeordnete Sanitärbecken (4, 5) aus einer Nutzungsposition (7) nach oben in eine Schwenkposition (8) verfahren werden,
in einer Schwenkposition (9) um einen Winkel von 180 Grad geschwenkt werden und wieder nach unten in die Nutzungsposition (7) verfahren werden,
wobei das sich im abgetrenntem Reinigungsraum (11) befindliches Sanitärbecken (5) mittels der Reinigungseinrichtung 6 automatisch gereinigt wird.

12. Verfahren zur automatischen Reinigung von Sanitärbecken für Sanitärzellen nach Anspruch 10
**dadurch gekennzeichnet,**
**dass** die Sitzfläche (21) **des** Sanitärbeckens (4) in Nutzungsposition (7) vor oder während des nach oben Verfahrens durch ein abschwenkbares oder aufrollbares oder verfahrbares oder aufklappbares Wandelement (15) abgestreift wird.

13. Verfahren zur automatischen Reinigung von Sanitärbecken für Sanitärzellen nach Anspruch 10 und 11,
**dadurch gekennzeichnet,**
**dass** im abgetrennten Reinigungsraum (11) der Raum unterhalb des zu reinigenden Sanitärbeckens (5) auf Fremdkörper mittels Sensortechnik überwacht wird, bevor ein Reinigungsprogramm zur Reinigung des Sanitärbeckens (5) gestartet wird.

14. Verfahren zur automatischen Reinigung von Sanitärbecken für Sanitärzellen nach Anspruch 10,
**dadurch gekennzeichnet,**
**dass** ein automatischer Greifer im abgetrenntem Reinigungsraum (11) Fremdkörper in eine Bevorratungsbox evakuiert, bevor automatisch mittels eines Reinigungsprogramms gereinigt wird.

15. Verfahren zur automatischen Reinigung von Sanitärbecken für Sanitärzellen nach einem der vorstehenden Ansprüche,
**dadurch gekennzeichnet,**
**dass** die automatische Reinigung der Sanitärbecken im abgetrenntem Reinigungsraum (11) innen und außen mittels fester oder ausfahrbaren Reinigungsdüsen und/oder Bürstenanordnungen, welche translatorisch oder rotatorisch bewegbar ausgebildet sind, gereinigt wird.

16. Verfahren zur automatischen Reinigung von Sanitärbecken für Sanitärzellen nach einem der vorstehenden Ansprüche,
**dadurch gekennzeichnet,**
**dass** das höhenverfahrbare Trennelement (2) stufig oder stufenlos in unterschiedlichem Abstand zum Fußboden (20) einstellbar ausgebildet ist.

17. Verfahren zur automatischen Reinigung von Sanitärbecken für Sanitärzellen nach einem der vorstehenden Ansprüche,
**dadurch gekennzeichnet,**
**dass** die Höhenverfahrbarkeit gleichzeitig zum Andocken und Abdichten an die Wasserversorgung und an die Absaugeinrichtung (12) oder an einen konventionellen Abwasseranschluss benutzt wird.

## Claims

1. Sanitary module (1) for sanitary units to be set up on a floor (20), consisting of two or more sanitary basins attached to a separating element (2), and comprising an automatic cleaning unit (10) with water, waste water and power connections and lines and a separate cleaning compartment (11); control and monitoring electronic systems; at least one suction system (12) and/or a conventional waste water connection; and a drive (13),
with a pivoting or roll-up or movable or fold-up wall element (15) arranged on a modular frame (3) of the sanitary module (1) and an opening provided in the modular frame (3) behind the wall element (15),
the two sanitary basins (4, 5) or several sanitary basins being arranged to pivot symmetrically by rotating or following a curved trajectory by means of the height-movable separating element (2) in the modular frame (3),
with the height-movable separating element (2) being mounted rotatably around a horizontal axis or pivoting on a curved path in the modular frame (3)
and pivoting the two or more sanitary basins through the opening.

2. Sanitary module (1) according to claim 1,
**characterised in that**
two sanitary basins (4, 5) are arranged in a rotationally symmetrical manner in the modular frame (3) by means of a height-movable separating element (2),
with the height-movable separating element (2) being mounted so that it rotates around a horizontal axis and the sanitary basins being arranged so that one basin (4) can be locked in a specific position for use (7), while the other can be locked in a cleaning position (9).

3. Sanitary module (1) according to claims 1 or 2,
**characterised in that**
the sanitary basins (4, 5) arranged in a rotationally symmetrical manner are either two toilet pans, two bidets, two urinals or two washbasins, or
that the sanitary basins, i.e. one toilet pan and/or one bidet and/or one urinal and/or one washbasin are secured to the separating element (2).

4. Sanitary module (1) according to any of the preceding claims,
**characterised in that**
a fold-up or retractable baby changing table is arranged on or in the wall element (15).

5. Sanitary unit containing a sanitary module (1) according to any of the preceding claims, **characterised in that**
the sanitary basins (4, 5) arranged in a rotationally symmetrical manner are attached to the separating element (2) next to each other in a multiple series.

6. Sanitary unit containing a sanitary module (1) according to one of the preceding claims 1 to 4,
**characterised in that**
the floor (20) of the sanitary unit consists of individual batten-like elements or of an endless belt of a movable and/or rollable and/or wind-up type.

7. Sanitary unit according to claim 6,
**characterised in that**
in the floor area (20), a wiper of a flexible crossbar type is arranged directly above the individual batten-type elements between the modular frame (3) and the floor (20) and that a sump is located under the flexible crossbar.

8. Sanitary module (1) according to claims 1, 2 or 3,
**characterised in that**
the height-movable separating element (2) is partitioned or several separating elements (2) are arranged next to each other, the separating element parts or separating elements (2) being designed to move and/or pivot individually and independently of each other.

9. Sanitary module (1) according to claim 8,
**characterised in that**
the height-movable separating element (2) is divided into adjacent parts,
the separating element parts being designed to rotate around a central axis individually and independently of each other.

10. Process for cleaning sanitary basins in sanitary units automatically in a separate cleaning compartment (11) of a sanitary module by means of cleaning fluid or cleaning steam, **characterised in that**
two or more sanitary basins attached to a height-movable separating element (2) are moved upwards from a position for use (7) into a pivoting position (8),
and in a pivoting position (8), are pivoted through an angle of 90 to 180 degrees before being returned downwards into the position for use (7),
while the second sanitary basin (5) is automatically cleaned in the separate cleaning compartment (11) by means of the cleaning unit (6).

11. Process for the automatic cleaning of sanitary basins according to claim 10, **characterised in that**,
two sanitary basins (4, 5) arranged in a rotationally symmetrical manner on the height-movable separating element are moved upwards from a position for use (7) into a pivoting position (8),
and in a pivoting position (8), are pivoted through an angle of 180 degrees before being returned downwards into the position for use (7),
with the sanitary basin (5) in the separate cleaning compartment (11) being cleaned automatically by means of the cleaning unit (6).

12. Process for the automatic cleaning of sanitary basins in sanitary units according to claim 10,
**characterised in that**
the seat surface (21) of the sanitary basin (4) in the position for use is swept by a pivoting, roll-up, movable or fold-up wall element (15) before or during the upward movement.

13. Process for the automatic cleaning of sanitary basins in sanitary units according to claims 10 and 11,
**characterised in that**
in the separate cleaning compartment (11), the space beneath the sanitary basin (5) to be cleaned is monitored for foreign bodies using sensor equipment before a cleaning programme for the sanitary basin (5) begins.

14. Process for the automatic cleaning of sanitary basins in sanitary units according to claim 10,
**characterised in that**
an automatic gripper in the separate cleaning compartment (11) evacuates foreign bodies into a collecting box before automatic cleaning by means of a cleaning programme begins,

15. Process for the automatic cleaning of sanitary basins in sanitary units according to any of the preceding claims,
**characterised in that**
the sanitary basins in the separate cleaning compartment (11) are cleaned automatically both internally and externally by means of fixed or retractable cleaning nozzles and/or brush assemblies which are designed for translational or rotational movement.

16. Process for the automatic cleaning of sanitary basins in sanitary units according to any of the preceding claims,
**characterised in that**
the height-movable separating element (2) can be adjusted in steps or steplessly to a variable distance from the floor (20).

17. Process for the automatic cleaning of sanitary basins in sanitary units according to any of the preceding claims,
**characterised in that**
the height-movability is used simultaneously for docking and sealing to the water supply and to the suction system (12) or to a conventional water connection.

## Revendications

1. Module sanitaire (1) pour des cellules sanitaires, destiné à être mis en place sur un plancher (20), constitué de deux ou plusieurs cuvettes sanitaires disposées sur un élément de séparation (2), comprenant une installation de nettoyage automatique (10) dans laquelle sont incorporés les raccordements et tuyauteries pour eau, eau usée et énergie, et une zone séparée de nettoyage (11) ; des éléments électroniques de commande et de contrôle ; au moins une installation d'aspiration (12) et/ou un raccordement conventionnel pour eaux usées; et un mécanisme d'entraînement (13),
une paroi (15) pivotable ou roulante ou coulissante ou basculante étant disposée sur un cadre modulaire (3) du module sanitaire (1), une ouverture de passage étant prévue dans le cadre modulaire (3) derrière ladite paroi (15),
les deux cuvettes sanitaires (4, 5) ou plusieurs cuvettes sanitaires étant disposées dans le cadre modulaire de manière à pouvoir pivoter symétriquement en rotation ou suivant le contour d'une courbe ou came, par l'intermédiaire de l'élément de séparation déplaçable en hauteur (2), l'élément de séparation (2) déplaçable en hauteur étant monté dans le cadre modulaire (3) de manière à pouvoir effectuer un mouvement de rotation autour d'un axe horizontal ou un mouvement de pivotement suivant le contour d'une courbe ou came,
et amenant les deux ou plusieurs cuvettes sanitaires par l'ouverture de passage par pivotement.

2. Module sanitaire (1) selon la revendication 1,
**caractérisé en ce que** deux cuvettes sanitaires (4, 5) sont disposées dans le cadre modulaire (3) de manière à pouvoir effectuer un mouvement symétrique de rotation au moyen de l'élément de séparation (2) déplaçable en hauteur,
l'élément de séparation (2) déplaçable en hauteur étant monté à rotation autour d'un axe horizontal, et les deux cuvettes sanitaires étant mobiles entre deux positions blocables, une cuvette sanitaire (4) étant disposée en une certaine position d'utilisation (7) et une cuvette sanitaire étant disposée en une position de nettoyage (9).

3. Module sanitaire (1) selon la revendication 1 ou 2,
**caractérisé en ce que** les cuvettes sanitaires (4, 5) disposées de manière à pouvoir effectuer un mouvement symétrique de rotation sont formées de deux cuvettes de toilette, deux bidets, deux urinoirs ou deux lavabos ou
sont formées de manière à ce qu'une cuvette de toilette et/ou un bidet et/ou un urinoir et/ou un lavabo soient fixés sur l'élément de séparation (2) comme cuvettes sanitaires.

4. Module sanitaire (1) selon l'une quelconque des revendications précédentes,
**caractérisé en ce qu'**une table à langer basculante ou coulissante est comprise dans ou disposée sur la paroi (15).

5. Cellule sanitaire comprenant un module sanitaire (1) selon l'une quelconque des revendications précédentes,
**caractérisée en ce que** les cuvettes sanitaires (4, 5) disposées de manière à pouvoir effectuer un mouvement symétrique de rotation sont fixées l'une à côte de l'autre sur l'élément de séparation (2) dans une cellule sanitaire.

6. Cellule sanitaire comprenant un module sanitaire (1) selon l'une quelconque des revendications précédentes 1 à 4,
**caractérisée en ce que** le plancher (20) de la cellule sanitaire est constitué d'éléments individuels similaires à des panneaux ou d'une bande sans fin, les deux étant mobiles et/ou roulants et/ou enroulables.

7. Cellule sanitaire selon la revendication 6,
**caractérisée en ce qu'**un racloir du type d'une traverse élastique est disposé dans la zone du plancher (20) directement au-dessus des éléments individuels similaires à des panneaux entre le cadre modulaire (3) et le plancher (20) et qu'un récipient collecteur est disposé sous la traverse élastique.

8. Module sanitaire (1) selon la revendication 1, 2 ou 3,
**caractérisé en ce que** l'élément de séparation (2) déplaçable en hauteur est divisé en plusieurs sections ou que plusieurs éléments de séparation (2) sont disposés l'un à côte de l'autre, les sections de l'élément de séparation ou les éléments de séparation (2) sont formés de manière à être déplaçables et/ou pivotables individuellement et indépendamment l'un de l'autre.

9. Module sanitaire (1) selon la revendication 8,
**caractérisé en ce que** l'élément de séparation (2) déplaçable en hauteur est divisé en plusieurs sections, les sections de l'élément de séparation étant formées de manière à pouvoir effectuer un mouvement de rotation autour d'un axe central, individuellement et indépendamment l'une de l'autre.

10. Procédure de nettoyage automatique de cuvettes sanitaires destinées aux cellules sanitaires, effectuée dans une zone séparée de nettoyage (11) d'un module sanitaire au moyen d'un fluide de nettoyage ou d'une vapeur de nettoyage,
**caractérisée en ce que** deux ou plusieurs cuvettes sanitaires disposées sur un élément de séparation (2) déplaçable en hauteur subissent le déplacement en haut en passant de la position d'utilisation (7) à la position de pivotement (8),
à partir d'une position de pivotement (8), lesdites cuvettes sanitaires effectuent un mouvement de pivotement sur un angle compris entre 90 et 180 degrés et subissent le déplacement en bas pour se retrouver en position d'utilisation (7),
une cuvette sanitaire (5) se trouvant dans la zone séparée de nettoyage (11) subissant le nettoyage automatique au moyen de l'installation de nettoyage (6).

11. Procédure de nettoyage automatique des cuvettes sanitaires selon la revendication 10, **caractérisée en ce que** deux cuvettes sanitaires (4, 5) disposées sur l'élément de séparation déplaçable en hauteur (2) de manière à pouvoir effectuer un mouvement symétrique de rotation subissent le déplacement en haut en passant d'une position d'utilisation (7) à la position de pivotement (8),
à partir d'une position de pivotement (8), lesdites cuvettes sanitaires effectuent un mouvement de pivotement sur un angle de 180 degrés et subissent le déplacement en bas pour se retrouver en position d'utilisation (7),
la cuvette sanitaire (5) se trouvant dans la zone séparée de nettoyage (11) subissant le nettoyage automatique au moyen de l'installation de nettoyage (6).

12. Procédure de nettoyage automatique de cuvettes sanitaires destinées aux cellules sanitaires selon la revendication 10,
**caractérisée en ce qu'**une paroi (15) pivotable ou roulante ou coulissante ou basculante racle la surface du siège (21) de la cuvette sanitaire (4) en position d'utilisation (7) avant ou pendant la remontée.

13. Procédure de nettoyage automatique des cuvettes sanitaires destinées aux cellules sanitaires selon les revendications 10 et 11,
**caractérisée en ce que** des détecteurs surveillent l'espace en-dessous de la cuvette sanitaire (5) à nettoyer dans la zone séparée de nettoyage (11) pour identifier tout corps étranger avant de faire démarrer un programme de nettoyage de la cuvette sanitaire (5).

14. Procédure de nettoyage automatique des cuvettes sanitaires destinées aux cellules sanitaires selon la revendication 10,
**caractérisée en ce qu'**une pince automatique incorporée dans la zone séparée de nettoyage (11) remet des corps étrangers dans un récipient de stockage, avant d'effectuer le nettoyage automatique au moyen d'un programme de nettoyage.

15. Procédure de nettoyage automatique des cuvettes sanitaires destinées aux cellules sanitaires selon l'une quelconque des revendications précédentes,
**caractérisée en ce que** le nettoyage automatique de la face intérieure et extérieure des cuvettes sanitaires dans la zone séparée de nettoyage (11) s'effectue au moyen de becs de nettoyage et/ou de brosses fixes ou mobiles qui sont à mouvement de translation ou de rotation.

16. Procédure de nettoyage automatique des cuvettes sanitaires destinées aux cellules sanitaires selon l'une quelconque des revendications précédentes,
**caractérisée en ce que** l'élément de séparation déplaçable en hauteur (2) est formé de manière à ce que la distance entre ledit élément et le plancher (20) est réglable en continu ou par paliers.

17. Procédure de nettoyage automatique des cuvettes sanitaires destinées aux cellules sanitaires selon l'une quelconque des revendications précédentes,
**caractérisée en ce que** le réglage en hauteur sert en même temps à raccorder et étancher les conduites d'eau et l'installation d'aspiration (12) ou le branchement conventionnel aux eaux usées.
